# EUROPÄISCHE PATENTSCHRIFT

(11) **EP 0 891 010 B1**
(45) Veröffentlichungstag und Bekanntmachung des Hinweises auf die Patenterteilung: **26.03.2003**
(21) Anmeldenummer: 98110859.0
(22) Anmeldetag: 13.06.1998
(51) Int. Cl.: H01R 9/26, H01R 4/48

(54) **Schutzleiterklemme**
Grounding terminal
Borne de raccordement avec mise à la terre

(30) Priorität: 09.07.1997 DE 19729327
(43) Veröffentlichungstag der Anmeldung: 13.01.1999
(73) Patentinhaber: Wieland Electric GmbH, 96045 Bamberg (DE)
(72) Erfinder: Süss, Christian, 96129 Strullendorf (DE); Strack, Holger, 96047 bamberg (DE)
(74) Vertreter: Tergau & Pohl Patentanwälte

(56) Entgegenhaltungen:
- EP-B- 0 303 818
- EP-B- 0 554 519
- DE-A- 3 903 752
- DE-C- 19 631 436
- DE-U- 8 601 687

## Beschreibung

Die Erfindung bezieht sich auf eine Schutzleiterklemme mit einem Montagefuß zu ihrer Montage auf einer Tragschiene und mit einer elektrisch leitend mit dem Montagefuß verbundenen und mit einem Leiteranschluss bestückten Stromschiene.

Aus der europäischen Patentschrift EP 0 554 519 B1 ist eine Schutzleiterklemme bekannt, bei der eine in einem Isolierstoffgehäuse angeordnete und mit Leiteranschlüssen bestückte Stromschiene mit einem Montagefuß verbunden ist, der zur mechanischen und elektrischen Verbindung mit einer als Schutzleiter-Sammelschiene dienenden Tragschiene dient. Um eine elektrische Verbindung zwischen Stromschiene und Tragschiene herzustellen, müssen Stromschiene und Montagefuß ihrerseits miteinander elektrisch verbunden werden. Dies kann beispielsweise durch Schweißen, Löten oder durch eine form- und kraftschlüssige Verbindung, beispielsweise durch Verstemmen, geschehen. Sollen Stromschiene und Montagefuß zur Sicherstellung einer guten elektrischen und mechanisch beanspruchbaren Verbindung miteinander verschweißt werden, so können Stromschiene und Montagefuß nicht beide aus Kupfer bestehen, da sich Kupfer nicht mit Kupfer verschweißen läßt. In diesem Fall muss auf eine andere Werkstoffpaarung ausgewichen werden. Darüber hinaus wird infolge der Schweißstelle oder der mechanischen Verbindungsstelle eine künstliche Übergangsstelle in der Klemme geschaffen, die unter ungünstigen Bedingungen einen hohen Übergangswiderstand aufweisen kann. Dies ist insbesondere beim Auftreten hoher Kurzschlussströme von Nachteil.

Aus der DE 39 03 752 C2 ist eine Reihenklemme bekannt, bei der Stromschiene und Kontakt- oder Montagefuß aus einem Stück aus einem gut stromleitfähigen Material gefertigt sind, so dass keine künstliche Übergangsstelle mit den vorstehend genannten Nachteilen vorliegt. Der Kontaktfuß ist als Klammer geformt, wobei die Kontaktkraft dieser Klammer durch einen diese übergreifenden Federkraftbügel bereitgestellt wird. Bei dieser bekannten Reihenklemme wird somit die Kontaktkraft durch elastische Verformung des als Klammer gestalteten Kontaktfußes bewirkt. Dies erfordert einen unbefriedigenden konstruktiven Kompromiss zwischen der mechanischen Stabilität des Kontaktfußes und der zu seiner elektrischen Kontaktierung erforderlichen elastischen Verformbarkeit.

Aus dem deutschen Gebrauchsmuster G 86 01 687.3, welches als nächstliegender Stand der Technik anzusehen ist, ist eine Schutzleiteranschlussklemme bekannt, bei der der Montagefuß mittels einer Druckfeder aus Runddraht an einer Tragschiene fixiert wird. Dabei ist von Nachteil, dass die Druckfeder zur Montage gleichzeitig beide Enden der Tragschienen fixieren muss, so dass die Montage dieser Schutzleiteranschlussklemme relativ kompliziert ist.

Der Erfindung liegt nun die Aufgabe zugrunde, eine Schutzleiterklemme anzugeben, die besonders einfach zu montieren und darüber hinaus auch einfach und kostengünstig herzustellen ist und die eingangs erläuterten Nachteile des vorveröffentlichten Standes der Technik nicht aufweist.

Die genannte Aufgabe wird mit einer Schutzleiterklemme mit den Merkmalen des Patentanspruches 1 gelöst. Die erfindungsgemäße Schutzleiterklemme enthält einen Montagefuß zu ihrer Montage auf einer Tragschiene und eine elektrisch leitend mit dem Montagefuß verbundene und mit einem Leiteranschluss bestückte Stromschiene, wobei im Montagefuß Ausformungen zum Aufnehmen eines Federelementes zum Verspannen des Montagefußes in der Tragschiene vorgesehen sind. Die Ausformungen sind durch Ausnehmungen in Seitenwänden des Montagefußes gebildet.

Das Federelement besteht aus einem Federblech, das zwischen die Seitenwände eingelegt ist. Dabei wird lediglich ein Ende der Tragschiene durch das Federblech fixiert. Dadurch ist eine einfache Montage des Federblechs im Montagefuß möglich. Das Federelement ist vorzugsweise mit seitlichen Schultern versehen, die in die Ausnehmungen hineinragen, um das Federblech zu fixieren.

Insbesondere ist das Federblech an seinen freien Enden in Draufsicht auf seine Flachseite jeweils T-förmig ausgeformt.

In einer weiteren bevorzugten Ausgestaltung der Erfindung ist als Federelement eine Schenkelfeder vorgesehen, deren beide Schenkel im Montagefuß verspannt sind. Durch diese Maßnahme ist das Federelement kraftschlüssig und sicher im Montagefuß fixiert.

Insbesondere ist eine L-förmige Schenkelfeder vorgesehen, die besonders leicht in entsprechenden Ausnehmungen eingerastet werden kann. Vorzugsweise ist der lange Schenkel der Schenkelfeder im Montagefuß derart angeordnet, daß er bei einer in einen Befestigungshaken in der Seitenwand des Montagefußes eingeführten Tragschiene federnd zwischen Tragschiene und Montagefuß verspannt ist.

Insbesondere bilden Montagefuß und Stromschiene ein einstückiges Kontaktelement, wobei das einstückige Kontaktelement vorzugsweise ein Stanzbiegeteil ist. Dadurch ist eine kostengünstige Herstellung durch einen Stanzvorgang und einen daran sich anschließenden Biegevorgang in einem Bearbeitungsschritt möglich, wobei auch die zum Aufnehmen des Federelementes erforderlichen Ausformungen dann in einem Arbeitsschritt beim Stanzbiegen hergestellt werden können. Insbesondere kann als Ausgangsmaterial oder Halbzeug für den Stanzbiegevorgang ein einfaches Blech verwendet werden.

Insbesondere entspricht der Querschnitt der Biegestellen des Kontaktelementes am Übergang von der Stromschiene zu einer Seitenwand des Montagefußes etwa annähernd dem Querschnitt der Stromschiene in ihrem freien Bereich. Dadurch ist im Kurzschlußfall eine annähernd konstante Stromdichte im Kontaktelement gewährleistet.

Vorzugsweise besteht das Kontaktelement aus Kupfer. Dadurch ist eine besonders gute elektrische Verbindung zwischen der Stromschiene und der Tragschiene gewährleistet.

In einer bevorzugten Ausgestaltung der Erfindung umfaßt die Schutzleiterklemme ein Gehäuse, das ein Basisteil mit einer Rückwand und mit Ausformungen zur Aufnahme des Kontakelementes sowie einen auf das Basisteil aufsetzbaren Dekkel umfaßt, der das Basisteil an seiner der Rückwand gegenüberliegenden Seite zumindest im Bereich des Leiteranschlusses verschließt. Dadurch wird das Basisteil versteift.

In einer besonders vorteilhaften Ausführungsform ist der Deckel an seiner Innenseite im Bereich der Außenschenkel einer U-förmigen Stromschiene jeweils mit einer Wange zum Stützen des Außenschenkels gegen die von dem Federschenkel bei Betätigung der Anschlußklemmfeder ausgeübte Kraft versehen. Durch diese Maßnahme ist es nicht mehr erforderlich, die Außenschenkel der Stromschiene im Bereich der Anschlußklemmfeder zur Versteifung U-förmig abzuwinkeln, um ein Ausbiegen des Außenschenkels beim Betätigen der Anschlußklemmfeder zu verhindern. Zugleich wird durch den Deckel ein geschlossener Aufnahmeraum für den von der Anschlußklemmfeder an den Außenschenkel geklemmten Anschlußleiter gebildet, so daß sichergestellt ist, daß keine Litzen oder Drähte seitlich über die Schutzleiterklemme hinaus in den Außenraum ragen können.

Eine solche konstruktive Gestaltung kann in vorteilhafter Weise auch bei einer Durchgangsklemme Verwendung finden, deren Montagefuß keine elektrisch leitende Verbindung zwischen der Tragschiene und der Stromschiene herstellt. Durch den Wegfall des metallischen Montagefußes einerseits und der durch die Stabilisierung der Außenschenkel der Stromschienen zwischen Basisteil und Dekkel nicht mehr notwendigen, abgewinkelten Versteifungsstreifen andererseits ist zum Herstellen der Schiene in diesem Fall somit nur ein einfacher Metallstreifen in der Eigenbreite der Stromschiene erforderlich. Dadurch ist insbesondere für einfache Durchgangsklemmen der notwendige Material- und Herstellungsaufwand für die Stromschiene in erheblichem Maße verringert.

Zur weiteren Erläuterung der Erfindung wird auf das Ausführungsbeispiel der Zeichnung verwiesen. Es zeigen:
- Fig.1: eine Schutzleiterklemme gemäß der Erfindung in einer Explosionsdarstellung,
- Fig.2: die Schutzleiterklemme bei abgenommenem Deckel in einer Seitenansicht,
- Fig.3: das als Kontaktelement vorgesehene Stanzteil in ungebogenem Zustand,
- Fig.4: den Deckel der Schutzleiterklemme in einer räumlichen Ansicht auf seine Innenseite,
- Fig.5: einen Ausschnitt des Montagefußes mit in ihm verspannten Federelement.

Gemäß Fig.1 umfaßt die Schutzleiterklemme ein Basisteil 1, das einstückig aus einem Isolierstoff hergestellt ist, beispielsweise ein Kunststoffspritzgußteil, und mit einer Vielzahl von Ausformungen versehen ist, die zur Aufnahme eines Kontaktelementes 2 vorgesehen sind. Das Kontaktelement 2 ist ein einstückiges Stanzbiegeteil, vorzugsweise aus Kupfer Cu, und besteht aus einem Montagefuß 3 sowie einer im wesentlichen U-förmig verlaufenden Stromschiene 4. Die Stromschiene 4 ist an ihren Außenschenkeln 5 mit einem Leiteranschluß, im Ausführungsbeispiel eine Anschlußklemmfeder 6, insbesondere eine Käfigzugfeder, wie sie beispielsweise in einer besonders vorteilhaften Ausführungsform aus der EP 0 303 818 B1 bekannt ist, bestückt.

Das Basisteil 1 ist mit einer Rückwand 8 versehen, die zugleich einen Anschlag für das in das Basisteil 1 eingelegte Kontaktelement 2 bildet. Auf seiner vom Montagefuß 3 abgewandtem Schmalseite ist das Basisteil 1 mit zwei zueinander unter einem stumpfen Winkel a verlaufenden Anschlußflächen 10 versehen, die jeweils eine Durchgangsöffnung 12 für einen in der Figur nicht dargestellten elektrischen Anschlußleiter sowie eine Montageöffnung 14 aufweisen. Durch die schräg zueinander orientierten Anschlußflächen 10 ist die Montage der Anschlußleiter erleichtert.

Durch die Montageöffnung 14 kann beispielsweise ein Schraubendreher oder ein Stift eingeführt werden, mit dem ein mit einer Ausnehmung 16 zum Einführen des elektrischen Leiters versehenes Klemmteil 18 der Anschlußklemmfeder 6 quer zum Außenschenkel 5 nach außen gedrückt werden kann, so daß diese Ausnehmung 16 mit der Durchgangsöffnung 12 und mit einem im Basisteil angeordneten Aufnahmeraum 17 fluchtet. Die Anschlußklemmfeder 6 umfaßt als Federelement eine Schenkelfeder, deren einer Federschenkel 19 das Klemmteil 18 trägt, und deren anderer Federschenkel 20 am Außenschenkel 5 anliegt, der bei Betätigung des Klemmteiles 18 als Widerlager dient. Da die von der Anschlußklemmfeder 6 ausgeübten Klemmkräfte eine sichere Fixierung des Anschlußleiters gewährleisten müssen, sind auch die zum Öffnen des Klemmteils 18 erforderlichen Kräfte hoch, so daß auch auf den als Widerlager dienenden Außenschenkel 5 relativ hohe Biegemomente wirken.

Am Basisteil 1 ist eine Rastnase 22 angeformt, der zur Aufnahme einer entsprechenden L-förmigen Ausformung einer in der Figur nicht dargestellten Tragschiene vorgesehen ist.

Der Montagefuß 3 umfaßt zwei zueinander parallele Seitenwände 24, 26, die auf der der Rastnase 22 gegenüberliegenden Seite jeweils mit einem Haken 28 versehen sind. An einer der beiden Seitenwände 24, 26 ist auf der der Rastnase 22 zugewandten Seite ein als Gegenlager für die Tragschiene dienender Vorsprung 30 ausgeformt.

In den Seitenwänden des Montagefußes 3 sind außerdem paarweise einander gegenüberliegend Ausformungen, im Ausführungsbeispiel Ausnehmungen 32 und 34, vorgesehen, die zur Aufnahme einer schulterähnlichen Verbreiterung 36 eines zwischen die Seitenwände 24, 26 des Montagefußes 3 eingelegten und in ihm verspannten Federelementes 38, im Ausführungsbeispiel eine L-förmige Schenkelfeder, dienen.

Ein Deckel 40 verschließt das auf einer Flachseite offene Basisteil 1 zumindest im Bereich der beiden Aufnahmeräume 17, nachdem das mit Anschlußklemmfeder 6 und Federelement 38 versehene Kontaktelement 2 in das Basisteil 1 eingelegt ist.

Hierzu weist der Deckel jeweils mit Zapfen 42 versehene Laschen 44 auf, die über die Anschlußflächen 10 geschoben sind, so daß die Zapfen 42 in dort angeordnete Vertiefungen 46 einrasten. Auf der Innenseite des Deckels 40 sind weitere in dieser Darstellung nicht sichtbare Montagezapfen angeordnet, die in im Basisteil 1 auf der der Rückwand 8 gegenüberliegenden Flachseite angeordnete Bohrungen 48 eingeführt sind und den Deckel 40 gegen Verschieben oder Verdrehen sichern.

Der Deckel 40 ist einstückig als Kunststoffspritzgußteil ausgeführt, wobei der Dekkel 40 grün oder gelb eingefärbt sind, so daß bei entsprechend gelb bzw. grün eingefärbtem Basisteil 1 eine grün-gelbe Markierung im Bereich der Anschlußoder Kontakteinführöffnungen 12 gebildet ist, die signalisiert, daß die Schutzleiterklemme tatsächlich die als Schutzleiter-Sammelschiene dienende Tragschiene kontaktiert.

Gemäß Fig.2 ist zu erkennen, daß das Federelement 38 eine L-förmige Schenkelfeder ist, deren beide Schenkel 50 und 52 mit ihren an den freien Enden jeweils angeordneten Verbreiterungen 36 im Montagefuß 3 verspannt sind. Der lange Schenkel 50 ist in seiner entlasteten Ausgangsposition derart gegenüber dem vom Haken 28 gebildeten Hintergriff 54 angeordnet, daß der lange Schenkel 50 beim Aufschieben des Montagefußes 3 auf die L-förmige Ausformung der Tragschiene 56 im wesentlichen als reine Biegefeder wirkt, den Montagefuß 3 sicher an der Tragschiene 56 fixiert und zugleich für einen guten elektrischen Kontakt sorgt. Der lange Schenkel 50 verläuft dabei schräg zur Bewegungsrichtung des Montagefußes 3 beim Aufschieben auf die Tragschiene 56, so daß ein leichtes Einführen der Tragschiene 56 in den vom Haken 28 gebildeten Hintergriff 54 möglich ist.

In Fig.3 ist das zur Herstellung des Kontaktelementes 2 vorgesehene Stanzteil im ungebogenen Zustand dargestellt. In der Figur ist zu erkennen, daß die Stromschiene 4 des Kontaktelementes 2 eine im wesentlichen rechteckige Grundplatte 60 umfaßt. Die Seitenränder dieser Grundplatte 60 bilden die Übergangs- oder Verbindungstege 62 und 64 zu den beiden Seitenwänden 24, 26 des Montagefußes 3 bzw. zu den beiden Außenschenkeln 5 der Stromschiene 4. Diese Verbindungsstege 62 und 64 fallen mit den Biegestellen beim fertiggestellten, d. h. gebogenen Kontaktelement 2 zusammen. Die Verbindungsstege 62 sind in der Mitte jeweils mit einer Ausnehmung 65 versehen, um eine in der Mitte der Grundplatte 60 vorhandene Gewindebohrung 66 beim Abbiegen der Seitenwände 24,26 des Montagefußes 3 nicht zu deformieren, so daß zu jeder Seitenwand 24, 26 des Montagefußes jeweils zwei Verbindungsstege 62 entstehen. Diese zwei Verbindungsstege 62 haben zusammen den annähernd gleichen Querschnitt wie jeder der Verbindungsstege 64 sowie der freie Bereich, d.h. der Außenschenkel 5, der Stromschiene 4. Bei einem Kurzschluß fließt in einem der Außenschenkel (5) ein hoher Kurzschlußstrom I, wie er durch Pfeile angedeutet ist. Dieser Kurzschlußstrom I fließt im wesentlichen über die einander gegenüberliegenden Verbindungsstege 62 auf die beiden Seitenwände 24, 26 des Montagefußes ab. Da zwei Verbindungsstege 62 etwa den gleichen Querschnitt haben wie der Verbindungssteg 64 und der Außenschenkel 5, ist sichergestellt, daß die in einer der Stromschienen 4 bei einem Kurzschluß vorliegende Stromdichte bei Übergang auf die Seitenwände 24, 26 des Montagefußes 3, d.h. somit insgesamt innerhalb des Kontaktelements, weitgehend konstant bleibt, und dadurch keine örtliche Überhitzung stattfindet.

In Fig.4 ist der Deckel 40 in Blickrichtung auf seine Innenseite dargestellt, so daß die zum Einführen in die Bohrungen 48 (Fig.2) vorgesehenen Montagezapfen 70 erkennbar sind. Des weiteren ist auf der Innenseite des Deckels 40 jeweils im Bereich des zur Aufnahme des abisolierten Anschlußleiterteils vorgesehenen Aufnahmeraumes 17 eine Wange 72 vorgesehen, die bei montiertem Deckel 40 als Widerlager für den Außenschenkel 5 dient, wenn der am Außenschenkel 5 anliegende Federschenkel 20 bei der Betätigung des Klemmteils 18 eine quer zum Außenschenkel 5 gerichtete Kraft ausübt.

In Fig.5 ist deutlich zu erkennen, wie das aus einer L-förmigen Schenkelfeder bestehende Federelement 38 zwischen den Seitenwänden 24,26 des Montagefußes 3 angeordnet ist. Die T-förmigen Verbreiterungen 36 an den freien Enden der Schenkel 50 und 52 sind dabei in Ausnehmungen 32 und 34 der Seitenwände 24,26 eingelegt, so daß sich das Federelement 38 unverlierbar im Montagefuß verspannt. Der lange Schenkel 50 ist dem vom Haken 28 gebildeten Hintergriff 54 vorgelagert, so daß ein Einführen des Längsrandes der Tragschiene 56 (Fig.2) nur gegen die Federwirkung des als reine Biegefeder wirkenden langen Schenkels 50 möglich ist. Da es zur sicheren Fixierung des Montagefußes 3 auf der Tragschiene 56 (Fig.2) nur auf die Federwirkung des langen Schenkels 50 ankommt, kann in einer alternativen Ausgestaltung der Erfindung das Federelement 38 grundsätzlich auch nur aus einer einschenkeligen, geraden Biegefeder aufgebaut sein.

## Patentansprüche

1. Schutzleiterklemme mit einem Montagefuß (3) zu ihrer Montage auf einer Tragschiene (56) und mit einer elektrisch leitend mit dem Montagefuß (3) verbundenen und mit wenigstens einem Leiteranschluss (6) bestückten Stromschiene (4), wobei der Montagefuß (3) Ausformungen zum Aufnehmen eines Federelementes (38) zum Verspannen des Montagefußes (3) in der Tragschiene (56) enthält,
**gekennzeichnet dadurch,**
**dass** die Ausformungen durch Ausnehmungen (32,34) in zwei zueinander parallelen Seitenwänden (24,26) des Montagefußes (3) gebildet sind, und das Federelement (38) aus einem Federblech besteht, das zwischen die Seitenwände (24,26) eingelegt ist, wobei in Gebrauchslage das Federblech den Montagefuß (3) lediglich an einem Ende der Tragschiene (56) fixiert.

2. Schutzleiterklemme nach Anspruch 1, bei der das Federelement (38) mit seitlichen Schultern (36) versehen ist, die in die Ausnehmungen (32,34) hineinragen und das Federblech fixieren.

3. Schutzleiterklemme nach Anspruch 2, bei der das Federblech an seinen freien Enden in Draufsicht auf seine Flachseite jeweils T-förmig ausgeformt ist.

4. Schutzleiterklemme nach Anspruch 1, 2 oder 3, bei der als Federelement (38) eine Schenkelfeder vorgesehen ist, deren beide Schenkel (50,52) im Montagefuß (3) verspannt sind.

5. Schutzleiterklemme nach Anspruch 4, bei der eine L-förmige Schenkelfeder vorgesehen ist.

6. Schutzleiterklemme nach Anspruch 5, bei der der lange Schenkel (50) der Schenkelfeder im Montagefuß (3) derart angeordnet ist, dass er in Gebrauchslage bei einer in einen Haken (28) in der Seitenwand des Montagefußes (3) einführbaren Tragschiene (56) federnd zwischen Tragschiene (56) und Montagefuß verspannt ist.

7. Schutzleiterklemme nach einem der vorhergehenden Ansprüche, bei der Montagefuß (3) und Stromschiene (4) ein einstückiges Kontaktelement (2) bilden.

8. Schutzleiterklemme nach Anspruch 7, bei der das einstückige Kontaktelement (2) ein Stanzbiegeteil ist.

9. Schutzleiterklemme nach Anspruch 7 oder 8, bei der der Querschnitt der Biegestellen (62,64) des Kontaktelementes (2) am Übergang von der Stromschiene (4) zu einer Seitenwand (24,26) des Montagefußes (3) etwa annähernd dem Querschnitt der Stromschiene (4) in ihrem freien Bereich entspricht.

10. Schutzleiterklemme nach einem der Ansprüche 7 bis 9, bei der das Kontaktelement (2) aus Kupfer Cu besteht.

11. Schutzleiterklemme nach einem der vorhergehenden Ansprüche, mit einem Gehäuse, das ein Basisteil (1) mit einer Rückwand (8) und mit Ausformungen zur Aufnahme des Kontaktelementes (2) sowie einen auf das Basisteil (1) aufsetzbaren Deckel (40) umfaßt, der das Basisteil (1) an seiner der Rückwand (8) gegenüberliegenden Seite zumindest im Bereich des Leiteranschlusses verschließt.

12. Schutzleiterklemme nach Anspruch 11, bei der eine U-förmige Stromschiene (4) vorgesehen ist, an deren Außenschenkel (5) jeweils eine Anschlussklemmfeder (6) angeordnet ist, die mit einem Federschenkel (20) am Außenschenkel (5) anliegt, wobei der Deckel (40) an seiner Innenseite im Bereich der Außenschenkel (5) jeweils mit einer Wange (72) zum Stützen des Außenschenkels (5) gegen die von dem Federschenkel (20) bei Betätigung der Anschlussklemmfeder (6) ausgeübte Kraft versehen ist.

## Claims

1. Protective-conductor terminal with a mounting foot (3) for mounting it on a supporting rail (56) and with a bus bar (4) which is connected in an electrically conducting manner to the mounting foot (3) and is provided with at least one conductor connection (6), the mounting foot (3) containing shaped formations for receiving a spring element (38) for bracing the mounting foot (3) in the supporting rail (56), **characterized in that** the shaped formations are formed by clearances (32, 34) in two mutually parallel side walls (24, 26) of the mounting foot (3), and the spring element (38) comprises a spring plate which is placed between the side walls (24, 26), the spring plate in the position of use fixing the mounting foot (3) only at one end of the supporting rail (56).

2. Protective-conductor terminal according to Claim 1, in which the spring element (38) is provided with lateral shoulders (36), which protrude into the clearances (32, 34) and fix the spring plate.

3. Protective-conductor terminal according to Claim 2, in which, in a plan view of its flat side, the spring plate is shaped at each of its free ends in the form of a T.

4. Protective-conductor terminal according to Claim 1, 2 or 3, in which a leg spring is provided as the spring element (38), the two legs (50, 52) of which spring are braced in the mounting foot (3).

5. Protective-conductor terminal according to Claim 4, in which an L-shaped leg spring is provided.

6. Protective-conductor terminal according to Claim 5, in which the long leg (50) of the leg spring is arranged in the mounting foot (3) in such a way that, in the position for use, with a supporting rail (56) which can be introduced into a hook (28) in the side wall of the mounting foot (3), it is resiliently braced between the supporting rail (56) and the mounting foot.

7. Protective-conductor terminal according to one of the preceding claims, in which the mounting foot (3) and bus bar (4) form a one-piece contact element (2).

8. Protective-conductor terminal according to Claim 7, in which the one-piece contact element (2) is a punched/bent part.

9. Protective-conductor terminal according to Claim 7 or 8, in which the cross section of the bending points (62, 64) of the contact element (2) at the transition from the bus bar (4) to a side wall (24, 26) of the mounting foot (3) corresponds approximately to the cross section of the bus bar (4) in its free region.

10. Protective-conductor terminal according to one of Claims 7 to 9, in which the contact element (2) consists of copper Cu.

11. Protective-conductor terminal according to one of the preceding claims, with a housing which comprises a base part (1) with a rear wall (8) and with shaped formations for receiving the contact element (2) and also a cover (40) which can be placed on the base part (1) and closes the base part (1) on its side opposite from the rear wall (8), at least in the region of the conductor connection.

12. Protective-conductor terminal according to Claim 11, in which a U-shaped bus bar (4) is provided, on the outer leg (5) of which there is respectively arranged a connection terminal spring (6), which bears with a spring leg (20) against the outer leg (5), the cover (40) being provided on its inner side in the region of the outer leg (5) respectively with a side piece (72) for supporting the outer leg (5) against the force exerted by the spring leg (20) when the connection terminal spring (6) is actuated.

## Revendications

1. Borne de mise à la terre, comportant un pied de montage (3) permettant son montage sur un rail porteur (56) et une barre conductrice (4) reliée avec conduction électrique au pied de montage (3) et pourvue d'au moins une connexion de conducteur (6), le pied de montage (3) contenant des reliefs pour recevoir un élément ressort (38) pour tendre le pied de montage (3) dans le rail porteur (56), **caractérisée en ce que** les reliefs sont formés par des évidements (32, 34) dans deux parois latérales (24, 26) parallèles l'une à l'autre du pied de montage (3), et **en ce que** l'élément ressort (38) est constitué par une tôle à ressort qui est insérée entre les parois latérales (24, 26), la tôle à ressort fixant le pied de montage (3) dans la position d'utilisation uniquement sur une extrémité du rail porteur (56).

2. Borne de mise à terre selon la revendication 1, dans laquelle l'élément ressort (38) est pourvu d'épaulements latéraux (36) qui font saillie dans les évidements (32, 34) et qui fixent la tôle à ressort.

3. Borne de mise à terre selon la revendication 2, dans laquelle la tôle à ressort est réalisée à ses extrémités libres respectives en forme de T en vue de dessus sur son côté plat.

4. Borne de mise à terre selon l'une des revendications 1, 2 ou 3, dans laquelle il est prévu à titre d'élément ressort (38) un ressort à branches dont les deux branches (50, 52) sont serrées dans le pied de montage (3).

5. Borne de mise à terre selon la revendication 4, dans laquelle il est prévu un ressort à branches en forme de L.

6. Borne de mise à terre selon la revendication 5, dans laquelle la branche longue (50) du ressort à branches est agencée dans le pied de montage (3) de telle sorte que dans la position d'utilisation, elle est serrée de manière élastique entre le rail porteur (56) et le pied de montage, dans le cas d'un rail porteur (56) susceptible d'être introduit dans un crochet (28) dans la paroi latérale du pied de montage (3).

7. Borne de mise à terre selon l'une des revendications précédentes, dans laquelle le pied de montage (3) et la barre conductrice (4) forment un élément de contact (2) d'un seul tenant.

8. Borne de mise à terre selon la revendication 7, dans laquelle l'élément de contact (2) d'un seul tenant est une pièce pliée estampée.

9. Borne de mise à terre selon l'une ou l'autre des revendications 7 et 8, dans laquelle la section transversale des points de pliage (62, 64) de l'élément de contact (2) à la transition de la barre conductrice (4) vers une paroi latérale (24, 26) du pied de montage (3) correspond approximativement à la section transversale de la barre conductrice (4) dans sa région libre.

10. Borne de mise à terre selon l'une des revendications 7 à 9, dans laquelle l'élément de contact (2) est en cuivre Cu.

11. Borne de mise à terre selon l'une des revendications précédentes, comportant un boîtier qui comprend une partie de base (1) avec une paroi postérieure (8) et des reliefs pour recevoir l'élément de contact (2) ainsi qu'un couvercle (40) susceptible d'être posé sur la partie de base (1), qui ferme la partie de base (1) sur son côté opposé à la paroi postérieure (8) au moins dans la région de la connexion conductrice.

12. Borne de mise à terre selon la revendication 11, dans laquelle il est prévu une barre conductrice (4) en forme de U sur la branche extérieure (5) de laquelle est agencé un ressort de borne (6) qui repose avec une branche de ressort (20) sur la branche extérieure (5), le couvercle (40) étant pourvu sur sa face intérieure dans la région des branches extérieures (5), d'une joue (72) respective pour soutenir la branche extérieure (5) à l'encontre de la force exercée par la branche de ressort (20) lors de l'actionnement du ressort de borne (6).
